# EUROPÄISCHE PATENTSCHRIFT

(11) **EP 2 260 494 B1**
(45) Veröffentlichungstag und Bekanntmachung des Hinweises auf die Patenterteilung: **20.03.2013**
(21) Anmeldenummer: 08735299.3
(22) Anmeldetag: 10.04.2008
(51) Int. Cl.: H01F 3/02

(54) **TRANSFORMATORKERN**
TRANSFORMER CORE
NOYAU DE TRANSFORMATEUR

(43) Veröffentlichungstag der Anmeldung: 15.12.2010
(73) Patentinhaber: Siemens Aktiengesellschaft, 80333 München (DE)
(72) Erfinder: NAVARRO, Martin, Alsina, CEP-13219-710 Jundiai SP (BR); SORG, Fritz, 70180 Stuttgart (DE)
(86) Internationale Anmeldenummer: PCT/EP2008/003074
(87) Internationale Veröffentlichungsnummer: WO 2009/124574

(56) Entgegenhaltungen:
- CH-A- 257 843
- DE-A1- 1 489 773
- DE-A1- 1 613 654
- US-A- 3 743 991
- US-A- 6 070 317

## Beschreibung

Die Erfindung betrifft einen Transformatorkern, wobei der Transformatorkern aus Kernblechen schichtweise zusammengesetzt und mindestens ein Kernblech aus mindestens zwei Blechsegmenten gebildet wird. Ein Endbereich des ersten Blechsegmentes weist eine gerade Schnittkante auf, wobei die gerade Schnittkante des ersten Blechsegmentes mit einer korrespondierenden geraden Schnittkante eines Endbereichs des zweiten Blechsegments formschlüssig eine gerade Stoßkante bildet und die gerade Stoßkante einen Winkel relativ zur Längsrichtung des Endbereichs eines der Blechsegmente des ersten Kernbleches aufweist.

Üblicherweise werden im Hochspannungstransformatorbau Transformatorkerne aus Kernblechen schichtweise zusammengesetzt. Die Verwendung der Kernbleche erzeugt eine magnetische Vorzugsrichtung entlang der Bleche und reduziert die durch den magnetischen Fluss induzierten Wirbelströme innerhalb des Transformatorkerns. Die Kernbleche sind üblicherweise aus Blechsegmenten zusammengesetzt, wobei insbesondere die Blechformen MI, EI, II oder UI zur Anwendung kommen. Die zusammengesetzten Blechsegmente bilden dann das jeweilige Kernblech, das dann schichtweise zu einem Transformatorkern zusammengesetzt wird.

Die Schichtung der Kernbleche erfolgt in der Art und Weise, dass die Blechenden (die so genannten Kernspitzen) relativ zueinander in den Blechenden der Kernsegmente zueinander versetzt sind. Dies kann in Form einer so genannten Wechselschichtung beziehungsweise einer so genannten Step-Lap-Schichtung erfolgen, da sich hierdurch der effektive Querschnitt an den Stoßstellen verringert und damit sich positiv auf eine Reduzierung der magnetischen Verluste auswirkt. Des Weiteren ist ein so geschichteter Transformator während des Betriebs leiser, als ein unmittelbar aufeinander geschichteter Transformatorkern.

Bei Leistungstransformatoren werden bevorzugt Schnittformen der Blechsegmente eingesetzt, die Stoßkanten aufgrund von formschlüssigen zusammengesetzten Schnittkanten bilden, wobei die Stoßkanten unter einem Winkel von 45° bezogen auf die Längsrichtung des Endbereiches eines der Blechsegmente verlaufen. Üblicherweise stehen Spitzen an den Blechenden der Bleche der Außenschenkel oder der Joche über bzw. an der Innenseite des Kernfensters befinden sich durch die Staffelung der Kernbleche Aussparrungen.

Nachteilig hierbei ist, dass diese Überlappungsstellen und Aussparungen Hohlräume bilden, die insbesondere bei Trockentransformatoren zu Feuchtigkeitsablagerungen und damit zur Korrosion führen.

Im Stand der Technik beschreibt beispielsweise die EP 1 655 747 A2 einen Blechschnitt für einen geschichteten Kern eines Transformators. Gemäß der dortigen Erfindung weist ein erstes Blechteil eine E-förmige Grundformung auf, die mit einem zweiten I-förmigen Blechteil ein zweites Joch des Kernbleches bildet.
Des Weiteren beschreibt die DE 101 32 719 A1 ein Verfahren zur Fertigung elektrischer Kernblech-Baugruppen. Gemäß der dortigen Erfindung werden mit einer Korrosionsschicht versehenen elektrischen Kernbleche auf die jeweils gewünschte Form geschnitten, wobei die Seitenflächen beziehungsweise die Schnittkanten der geschnittenen Kernbleche zuerst mit einer Korrosionsschutzschicht überzogen und anschließend zusammengesetzt werden.

Des Weiteren beschreibt die WO 2006/105024 A2 einen Transformator mit geschichtetem Kern und einem kreuzförmigen Schenkel. Gemäß der dortigen Erfindung wird der Transformatorkern aus dem jeweils geschichteten Schenkel und Jochen des Transformatorkerns zusammengesetzt, wobei die Enden der jeweiligen Schenkel und Joche in einer jeweils korrespondierenden Art und Weise geschichtet sind.

Des Weiteren beschreibt die WO 00/49628 einen geschichteten Transformatorkern mit einer alternierenden Abfolge von S-förmigen Ausförmungen.

Aufgabe der vorliegenden Erfindung ist es, einen schnell und einfach herzustellenden Transformatorkern bereitzustellen, der verbesserte Korrosionsschutzeigenschaften besitzt.

Erfindungsgemäß wird die Aufgabe dadurch gelöst, dass ein zweites Kernblech aus mindestens zwei Blechsegmenten aus an den Endbereichen korrespondierenden geraden Schnittkanten besteht, wobei die zusammengesetzten geraden Schnittkanten eine zweite gerade Stoßkante bilden und die zweite gerade Stoßkante des zweiten Kernbleches einem vom Winkel der ersten geraden Stoßkante des ersten Kernbleches abweichenden Winkel zur Längsrichtung des Endbereiches eines der Blechsegmente aufweist. Durch die Verwendung von Kernblechen mit einer jeweils anderen Winkelorientierung der Stoßkante können auf der einen Seite magnetische Verluste, wie bei einer herkömmlichen Schichtungstechnik, vermieden werden. Gleichzeitig kann der durch die herkömmlichen Schichtungstechniken entstehende Zwischenraum zwischen den einzelnen Kernblechpaketen minimiert und damit ebenfalls die Korrosionsanfälligkeit vermindert beziehungsweise vollständig vermieden werden.

Die ausschließliche Verwendung von Blechsegmenten mit 0° bzw. 90° Schnittkanten zur Schichtung eines Transformatorskerns ist nicht vorteilhaft, da hierdurch höhere Leerlaufverluste des Transformators entstehen würden. Durch die Schichtung von Kernblechen mit unterschiedlich orientierten Stoßkanten, insbesondere mit einer abwechselnden Orientierung zwischen 45° und 90° bzw. 0°, können die korrosionsverursachenden Kernspitzen entfallen und gleichzeitig entstehen geringere Leerlaufverluste innerhalb des Transformatorkerns im Vergleich zu ausschließlich rechtwinklig zusammengesetzten Kernblechen.

Es wird als Vorteil angesehen, dass die Kernbleche mit abweichenden Winkeln Φ₁, Φ₂ der Stoßkanten bezogen auf die Längsbereiche des Endbereichs der jeweils zusammengesetzten Blechsegmente der jeweiligen Kernbleche in einer alternierenden Abfolge der Kernbleche zu einem Transformatorkern geschichtet werden. Es ist von Vorteil, wenn der Anteil der Kernbleche mit einen Winkel Φ₁ von 45° der Stoßkante bezogen auf den Anteil der weiteren Kernbleche mit einem abweichenden Winkel Φ₂, beispielsweise von 90°, der Stoßkanten den höchsten Anteil einnimmt, wobei drei unterschiedliche Blechlängen zum Einsatz kommen. Idealerweise beginnt und endet eine Abfolge von drei Kernblechen mit einem Kernblech, das jeweils einen Winkel Φ₁ von 45° der Stoßkante aufweist und ein Kernblech mit einem Winkel Φ₂ von 90° der Stoßkante einschließt. Eine alternierende Abfolge von jeweils drei Kernblechen als Abfolgeeinheit für drei Abfolgendurchläufe würde folgende Schichtungsabfolge bezogen auf die jeweiligen Winkel Φ₁ von 45° und Φ₂ von 90° der Stoßkanten zeigen: Φ₁ , Φ₂ ,Φ₁, Φ₁, Φ₂, Φ₁, Φ₁, Φ₂, Φ₁.

Die jeweiligen Stoßkanten der jeweiligen weiteren Kernbleche bezogen auf die Stoßkante des ersten Kernbleches werden vorteilhafterweise nebeneinander angeordnet.

In einer vorteilhaften Ausgestaltung des Verfahrens ist vorgesehen, dass die jeweiligen Stoßkanten der jeweiligen weiteren Kernblechen bezogen auf die Stoßkante des ersten Kernbleches bezüglich ihrer Position des Mittelpunktes der jeweiligen Stoßkanten in der Längsrichtung des jeweiligen Endbereichs eines der Blechsegmente gegeneinander versetzt sind. Die Nutzung von bekannten Schichtungen, wie der Step-Lap-Schichtung, ohne gleichzeitig die damit in der Vergangenheit gleichzeitig genutzten Kernspitzen zu verwenden, führt zu einer Reduzierung der magnetischen Verluste bei gleichzeitig nur geringfügig erhöhten Risiko einer Korrosion in den Aussparrungen.

Der Winkel Φ₁ der ersten Stoßkante des ersten Kernblechs ist ungefähr 45 Grad bezogen auf die Längsrichtung des Endbereichs eines der Kernsegmente des ersten Kernblechs und das zweite Kernblech weist die Stoßkante in einem Winkel Φ₂ von 0 Grad bezogen auf die Längsrichtung des Endbereichs eines der Kernbleche des zweiten Kernblechs auf und das erste und das zweite Kernblech werden unmittelbar nebeneinander angeordnet. Alternativ ist der Winkel Φ₁ der ersten Stoßkante des ersten Kernblechs ungefähr 45 Grad bezogen auf die Längsrichtung des Endbereichs eines der Kernsegmente des ersten Kernblechs und das zweite Kernblech weist die Stoßkante in einem Winkel Φ₂ von 90 Grad bezogen auf die Längsrichtung des Endbereichs eines der Kernbleche des zweiten Kernblechs auf und das erste und das zweite Kernblech werden unmittelbar nebeneinander angeordnet.

In einer vorteilhaften Ausgestaltung des Verfahrens werden die Kernbleche mit einem Winkel der Stoßkante von jeweils Φ₁ =0 Grad, Φ₂ =45 Grad und Φ₃ =90 Grad nebeneinander und als zusammengesetzte Kernbleche in einer alternierenden Abfolge angeordnet.

Das erste Kernblech besteht vorteilhafterweise aus mindestens drei Kernblechsegmenten, wobei zwischen dem ersten Kernblechsegment und dem zweiten Kernblechsegment formschlüssig eine Stoßkante in einem Winkel Φ₁ von 45 Grad ausgebildet wird und das zusammengesetzte erste und zweite Kernblechsegment formschlüssig eine gerade Stoßkante mit dem dritten Kernblechsegment in einem Winkel Φ₂ von 0 Grad in Längsrichtung des Endbereichs des dritten Kernblechsegmentes aufweist. Diese Kombination der Blechsegmente zu einem Kernblech ist insbesondere als Aufbau des mittleren Joches des jeweiligen Kernblechs geeignet. Das zweite Kernblech bestehend aus zwei Kernblechsegmenten bildet formschlüssig eine gerade Stoßkante in einem Winkel Φ₁ von 45 Grad bezogen auf die Längsrichtung des Endbereichs des zweiten Kernblechsegments. Die Blechsegmente zur Bildung eines Mitteljoches eines Kernblechs können durch die jeweils aufeinander abgestimmten Schnittkanten der einzelnen Blechsegmente unterschiedliche Winkel der aus den Schnittkanten formschlüssig zusammengesetzten Stoßkanten bilden und somit einen einfach herzustellenden und verlustminimierenden Transformatorkern bereitstellen.

vorteilhafterweise ist der Winkel Φ₁ der Stoßkante des ersten Kernbleches ungefähr 45 Grad bezogen auf die Längsrichtung des Endbereichs eines der Kernsegmente des ersten Kernbleches und das zweite Kernblech weist eine gerade Stoßkante in einem Winkel Φ₂ von 0 oder 90 Grad bezogen auf die Längsrichtung des Endbereichs eines der Kernsegmente des zweiten Kernbleches auf und das zweite Kernblech ist unmittelbar neben dem ersten Kernblech angeordnet.

Es wird als Vorteil angesehen, dass das erste Kernblech mit einem Winkel Φ₁ der Stoßkante von ungefähr 0 Grad und einem zweiten Kernblech mit einer geraden Stoßkante des zweiten Kernblechs mit einem Winkel Φ₂ von ungefähr 90 Grad und einem dritten Kernblech mit einem Winkel Φ₃ der Stoßkante des dritten Kernblechs von ungefähr 45 Grad in einer alternierenden Abfolge angeordnet sind.

Der Transformatorkern besteht in einer vorteilhaften Ausgestaltung aus dem erste Kernblech mit mindestens drei Kernblechsegmenten, wobei zwischen dem ersten Kernblechsegment und dem zweiten Kernblechsegment formschlüssig eine gerade Stoßkante in einem Winkel Φ₁ von 45 Grad ausgebildet wird und das zusammengesetzte erste und zweite Kernblechsegment formschlüssig eine gerade Stoßkante mit dem dritten Kernblechsegment in einem Winkel Φ₂ von 0 Grad in Längsrichtung des Endbereichs des dritten Kernblechsegmentes aufweist.

Vorteilhafterweise bestehen die Blechsegmente aus kaltgewalzten kornorientierten Eisenblechen

Weitere vorteilhafte Ausgestaltungen der Erfindung sind in den Unteransprüchen beschrieben. Der Gegenstand der Erfindung wird anhand der nachfolgenden Zeichnungen anhand ausgewählter Ausführungsbeispielen näher erläutert. Es zeigt:
- Fig. 1: Ausschnitt des Kernblechs als Verbindung des oberen Joches mit dem linken Schenkel mit einem Winkel Φ₁ von 45 Grad der Stoßkante;

- Fig. 2: Ausschnitt des Kernblechs als Verbindung des oberen Joches mit dem linken Schenkel mit einem Winkel Φ₂ von 90 Grad der Stoßkante;
- Fig. 3: Ausschnitt des Kernblechs als Verbindung des oberen Joches mit dem linken Schenkel mit einem Winkel Φ₁ von 0 Grad der Stoßkante;
- Fig. 4: Ausschnitt des Kernblechs als Verbindung des oberen Joches mit dem linken Schenkel mit einem Winkel Φ₁ von 60 Grad der Stoßkante;
- Fig. 5: Ausschnitt des Kernblechs als Verbindung des oberen Joches mit dem linken Schenkel mit einem Winkel Φ₁ von 30 Grad der Stoßkante;
- Fig. 6: Ausschnitt eines Kernblechs als Verbindung des oberen Joches mit dem linken Schenkel mit einer gestuften Stoßkante;
- Fig. 7: Ausschnitt des Transformatorkerns mit einer alternierenden Abfolge von Kernblechen mit einem jeweiligen Winkel der Stoßkante der ersten beiden Kernbleche von Φ₁ von 45 Grad und einem jeweiligen Winkel der Stoßkante eines weiteren Kernblechs von Φ₂ von 0 Grad oder 90 Grad;
- Fig. 8: Ausschnitt eines Transformatorkerns mit einer alternierenden Abfolge von Kernblechen mit einem jeweiligen Winkel der Stoßkante von Φ₁ von 60 Grad, Φ₂ von 45 Grad;
- Fig. 9: Ausschnitt des Transformatorkerns mit einer alternierenden Abfolge von Kernblechen mit einem jeweiligen Winkel der Stoßkante von Φ₁ von 90 Grad, Φ₂ von 0 Grad und Φ₁ von 45 Grad;
- Fig. 10: Ausschnitt des Kernblech als Verbindung des oberen Joches mit dem mittleren Schenkel mit einem Winkel Φ₁ von 90 Grad der ersten und von Φ₂ von 45 Grad der zweiten Stoßkante;
- Fig. 11: Ausschnitt des Transformatorkerns mit einer alternierenden Abfolge von Kernblechen mit einem jeweiligen Winkel der ersten Stoßkante von Φ₁ von 45 Grad, Φ₂ von 90 Grad des ersten Kernblechs und einem jeweiligen Winkel der ersten Stoßkante von Φ₁ von 90 Grad des zweiten Kernblechs;
- Fig. 12: Ausschnitt des Transformatorkerns bezüglich des linken und des mittleren Schenkels zum oberen Joch mit einer alternierenden Abfolge von Kernblechen.

Die Figuren 6 und 8 zeigen dabei Ausführungsformen aus dem Stand der Technik.

Die Figur 1 zeigt einen Ausschnitt eines Kernblechs 10, wobei der Ausschnitt die obere linke Ecke als Verbindung des oberen Jochs mit dem linken Schenkel darstellt. Ein erstes Blechsegment 11 des Kernblechs 10 bildet einen Teil des oberen Joches und ein zweites Blechsegment 12 des Kernblechs 10 bildet den linken Schenkel des Transformatorkerns 1 (nicht dargestellt). Die Blechsegmente 11, 12 weisen jeweils eine Schnittkante auf, die formschlüssig eine gerade Stoßkante 2 des Kernblechs 10 bildet. Im dargestellten Beispiel der Figur 1 ist der Winkel Φ₁ 45° bezogen auf die Längsrichtung des ersten Blechsegmentes 11. Dieser Winkel Φ₁ ist durch entsprechende gestrichelte Linien in der Figur 1 dargestellt. Da die Figur 1 lediglich einen Ausschnitt des Kernbleches 10 darstellt, können entsprechende gerade Stoßkanten 2 in jeder der Ecken sowie als Mittelschenkel des Transformatorkerns 1 angeordnet sein. Des Weiteren können lediglich zwei Blechsegmente 11 und 12 in einer L-förmigen Form ausgebildet sein, so dass das jeweilige Kernblech 10 lediglich aus zwei Blechsegmenten 11, 12 besteht.

Die Figur 2 zeigt wiederum einen Ausschnitt des Kernbleches als Verbindung des oberen Joches mit dem linken Schenkel, wobei nunmehr zwischen dem ersten Blechsegment 11 als Teil des oberen Joches und dem zweiten Blechsegment 12 als Teil des linken Schenkels des Transformatorkerns die gerade Stoßkante 2 in einem Winkel Φ₂ von 90° verläuft. Im Gegensatz dazu ist in der Figur 3 ein Winkel Φ₁ der geraden Stoßkante 2 zwischen dem ersten Blechsegment 11 und dem zweiten Blechsegment 12 des Kernblechs 10 von 0° eingezeichnet.

In Figur 4 ist ein Winkel zwischen dem ersten Blechsegment 11 und zweiten Blechsegment 12 des Kernblechs 10 der geraden Stoßkante 2 von 60°; in der Figur 5 zwischen dem ersten Blechsegment 11 und dem zweiten Blechsegment 12 des Kernblechs 10 eine gerade Stoßkante 2 in einem Winkel von 30° eingezeichnet.

Die Ausführung in der Figur 6 zeigt eine gestufte Stoßkante zwischen dem ersten Blechsegment 11 und dem zweiten Blechsegment 12 des Kernblechs 10.

In der Figur 7 ist ein Ausschnitt des Transformatorkerns 1 gezeigt. Dargestellt sind die Kernbleche 10, 110, 210, 310, 410, 510, 610, 710 in der oberen linken Ecke des Transformatorkerns 1, so dass lediglich Teile des oberen Jochs und des linken Schenkels des Transformatorkerns 1 sichtbar sind. Die Kernbleche 10, 110, 210, 310, 410, 510, 610, 710 sind in einer alternierenden Folge dergestalt geschichtet, dass jeweils ein Kernblech 10 eine Stoßkante 2 in einem Winkel von Φ₁ von 45° aufweist und ein unmittelbar anschließendes Kernblech 110 einen Winkel Φ₂ der geraden Stoßkante 102 von ebenfalls 45° aufweist. Daran schließt sich ein Kernblech 210 mit einem Winkel Φ₃ mit einer Stoßkante 210 in einem Winkel von 90° oder von 0° an. Im gezeigten Beispiel der Figur 7 weist die gerade Stoßkante 102 einen Winkel von Φ₃ = 90° auf. Hieran schließen sich als alternierende Folge wiederum ein Kernblech 310 und 410 mit einem Winkel der geraden Stoßkante 302, 402 Φ₄ und Φ₅ von jeweils 45° an. Daran folgt ein sechstes (das erste ist 10 und nicht 110) Kernblech 510, das im Winkel von Φₛ der geraden Stoßkante S02 zwischen dem ersten Blechsegment 11 (nicht explizit eingezeichnet) und im zweiten Blechsegment 12 (nicht explizit eingezeichnet) einschließt. Es folgt ein Kernblech 510 mit einem Winkel Φ₆ von 0°. Hieran schließen sich wiederum zwei Kernbleche 610, 710 mit einem jeweiligen Winkel Φ_{7, 8} der geraden Stoßkante 2 von 45° an. Im Gegensatz zu dem im Stand der Technik bekannten Schichtungsverfahren, bei dem die jeweiligen Kernbleche 10, 110, 210, 410, 510, 610, 710 jeweils eine Kernspitze aufweisen und leicht gegeneinander versetzt angeordnet sind, können im vorliegenden Beispiel die Bleche schichtweise ohne vorstehende Spitzen zusammengestellt werden. Mittels der vorliegenden Erfindung entstehen gerade keine Kernspitzen mehr und damit auch keine Hohl- und Zwischenräume mehr, in denen sich Flüssigkeit sammeln und damit Korrosion verursachen kann. Gegenüber einem ausschließlich aus rechtwinkligen Blechsegmenten 11, 12, 13 geschichteten Transformatorkern 1 sind die Leerlaufverluste des nach dem erfindungsgemäßen Verfahren geschichteten Transformatorkerns 1 reduziert.

Die Figur 8 zeigt einen Ausschnitt der linken oberen Ecke eines Transformatorkerns 1 als Verbindung zwischen dem oberen Joch und dem linken Schenkel. Im dargestellten Beispiel der Figur 8 wechseln sich Kernbleche 10, 210 mit einem Winkel Φ₁, Φ₃ von 60° der jeweils geraden Stoßkante 2, 202 im Vergleich zu Kernblechen 110, 310 mit einem Winkel Φ₂, Φ₄ der geraden Stoßkante 2, 102, 302 von 45° ab.
In der Figur 9 ist eine weitere Kombination von unterschiedlichen Winkeln der geraden Stoßkante 2 bezogen auf eine Längsrichtung eines der Blechsegmente 11 (nicht eingezeichnet) dargestellt. Wiederum ist die obere linke Ecke eines Transformatorkerns 1 als versetzte Schichtung gezeigt. Im dargestellten Beispiel der Figur 9 wechseln sich Kernbleche 10, 110, 210, 310, 410, 510 mit Winkel Φ₁, Φ₄ von 90° mit Kernblechen 10 und 310 ,von 0° mit Kernblechen 110, 410 mit Winkel Φ₂, Φ₅ von 0° mit Kernblechen 210, 510 mit einem Winkel Φ_{3,} Φ₆ der geraden Stoßkante 2 von 45° ab.

Die gezeigten Beispiele in der Figur 7, Figur 8 und Figur 9 zeigen zur besseren Sichtbarkeit die Kernbleche 10, 110, 210, 310, 410, 510, 610 in einer versetzten Art und Weise. Ein nach dem erfindungsgemäßen Verfahren hergestellter Transformatorkern 1 kann daher entweder aufgrund der Längenverhältnisse der Kernbleche 10, 110, 210, 310, 410, 510, 610 ein Querschnitt angedeuteten runden Form aufweisen oder eine vollständig rechteckige Struktur des Transformatorkerns 1 definieren. Die Kanten des Transformatorkerns 1 werden daher nahezu plan, so dass eine Korrosionsanfälligkeit aufgrund von bestehenden Zwischenräumen gerade nicht mehr gegeben wäre.

Die Figur 10 zeigt einen Ausschnitt des Kernblechs 10 als Verbindung des oberen Joches mit dem mittleren Schenkel eines Dreiphasentransformatorkerns. Ein erstes Blechsegment 11 des Kernblechs 10 weist eine gerade Schnittkante auf, die formschlüssig mit einer korrespondierenden Schnittkante eines zweiten Kernblechs 12 eine erste gerade Stoßkante 2a des Kernblechs 10 aufweist. Die so zusammengefügten Bleche der Segmente 11, 12 definieren teilweise eine Schnittkante, die formschlüssig mit einer korrespondierenden Schnittkante eines weiteren Blechsegmentes 13 eine gerade Stoßkante in einem Winkel von 90° bezogen auf die Längsrichtung des ersten Blechsegmentes 11 definiert. Die so zusammengesetzten Blechsegmente 11, 12, 13 weisen daher die beiden Stoßkanten 2, 2a auf. Andere Winkel der geraden Stoßkanten 2, 2a sind gemäß der vorliegenden Erfindung ohne weiteres umsetzbar.

Es zeigt Figur 11 einen Ausschnitt eines erfindungsgemäßen Transformatorkerns 1, bei dem verschiedenste Kernbleche 10, 110, 210, 310 kombiniert sind. Der in der Figur 11 gezeigte Ausschnitt des Transformatorkerns 1 zeigt wiederum den kreuzförmigen Teil des oberen Joches in Verbindung mit dem mittleren Schenkel eines mehrphasigen Transformatorkerns 1. Hierbei wird in einer alternierenden Abfolge der Kernbleche 10, 110, 210, 310 eine erste Konzeption eines Kernbleches 10 aus einem durchgängigen ersten Blechsegment 11 (nicht eingezeichnet) als durchgehendes oberes Joch mit einem rechtwinklig hieran anschließenden mittleren Schenkel als zweites Kernblech 12 (auch nicht dargestellt) kombiniert. Das so konzipierte erste Kernblech 10 wird im Rahmen des erfindungsgemäßen Verfahrens neben einem zweiten Kernblech 110 geschichtet, wobei das zweite Kernblech 110 Blechsegmente 11, 12, 13 (nicht dargestellt) aufweist, die zwei Stoßkanten 2, 2a in einem Winkel Φ₁ von 45° und Φ₂ von 90° aufweisen. Das vierte Kernblech 310 ist spiegelverkehrt bezüglich der Konzeption mit dem zweiten Kernblech 110.

In der Darstellung Figur 12 ist der obere Bereich eines Transformatorkerns 1 mit teilweise Mittelschenkel, linkem Au-βenschenkel und oberem Joch sichtbar. Dargestellt in der Figur 12 ist die Schichtung des Transformatorkerns 1 bezüglich der unterschiedlichen Kernbleche 10, 110, 210, 310, 410, 510. Im dargestellten Beispiel der Figur 12 weist das erste Kernblech 10 mindestens drei Blechsegmente 11, 12, 13 auf, wobei die Stoßkante 2, 2a des oberen Joches zwei Winkel von ±45° aufweist und die gerade Stoßkante 2a zwischen dem ersten und dem zweiten Blechsegment 11, 12, einen Winkel von 45° aufweist.

Im dargestellten Beispiel weist das nächste Kernblech 110 (nicht dargestellt) eine im Winkel von 45° verlaufende Schnittstoßkante 102 zwischen dem ersten Blechsegment 11 und dem dritten Blechsegment 13 der Verbindung zwischen dem oberen Joch und dem mittleren Schenkel auf. Des Weiteren ist der linke Schenkel als zweites Blechsegment 12 mit dem ersten Blechsegment 11 als oberes Joch über einen Winkel von 45° der Stoßkante 202 formschlüssig zusammengefügt. Die Stoßkante 202, 202a und 202b des dritten Kernblechs 210 (nicht eingezeichnet) verlaufen in einem Winkel von jeweils 90° bzw. 45°. In diesem Falle sind die Blechsegmente 11, 12 zwischen dem oberen Joch und dem linken Schenkel über eine 90°-Stoßkante 202a verbunden. Ein Teil des oberen Jochs ist als erstes Blechsegment 11 in einem Winkel von 90° mit dem dritten Blechsegment 13 als Teil des mittleren Schenkels ebenfalls in einem Winkel vom 90° formschlüssig zusammengesetzt. Das dritte Blechsegment 13 weist zusätzlich eine Schnittkante im Winkel von 45° auf, die formschlüssig mit einer korrespondierenden Schnittkante eines vierten Blechsegmentes (nicht eingezeichnet) formschlüssig eine dritte Stoßkante 202b bildet.

Die weiteren Stoßkanten im gezeigten Beispiel 302, 302a, 402, 402a, 502 und 502a der vierten bis sechsten Kernbleche 310, 410, 510 (nicht eingezeichnet) verlaufen in einem Winkel von jeweils 45°. Des Weiteren ist in der Darstellung der Figur 12 ein minimaler Versatz der gleich verlaufenden Stoßkanten 102, 302, 402, 502 und 102, 302a, 402a und 502a sichtbar, so dass das erfindungsgemäße Verfahren bei der Beschichtung von herkömmlichen Transformatoren zum Einsatz kommen kann und die störenden Einflüsse von entsprechenden Kernspitzen vermieden wird.

### Bezugszeichenliste

- 1: Transformatorkern
- 2,2a: Stoßkante des ersten Kernblechs
- 10: erstes Kernblech
- 11,12,13: Blechsegment eines Kernblechs
- 102,102a: Stoßkanten des zweiten Kernblechs
- 110: zweites Kernblech
- 202,202a,202b: Stoßkanten des dritten Kernblechs
- 210: drittes Kernblech
- 302,302a: Stoßkanten des vierten Kernblechs
- 310: viertes Kernblech
- 402,402a: Stoßkanten des fünften Kernblechs
- 410: fünftes Kernblech
- 502,502a: Stoßkanten des sechsten Kernblechs
- 510: sechstes Kernblech
- 602,602a: Stoßkanten des siebten Kernblechs
- 610: siebtes Kernblech
- 702,702a: Stoßkanten des achten Kernblechs
- 710: achtes Kernblech

## Patentansprüche

1. Transformatorkern (1), bestehend aus geschichteten Kernblechen (10, 110, 210, 310, 410, 510, 610),
- wobei die Kernbleche (10, 110, 210, 310, 410, 510, 610) aus mindestens zwei Blechsegmenten (11, 12, 13) bestehen und im Endbereich des ersten Blechsegmentes (11) eine gerade Schnittkante aufweist und mit einer korrespondierenden geraden Schnittkante eines Endbereichs des zweiten Blechsegmentes (12, 13) formschlüssig eine gerade Stoßkante (2, 102, 102a, 202, 202a, 202b, 302, 302a, 402, 402a, 502, 502a) bilden und die Stoßkante (2, 102, 102a, 202, 202a, 202b, 302, 302a, 402, 402a, 502, 502a) einen Winkel Φ relativ zur Längsrichtung des Endbereichs eines Blechsegments (11, 12, 13) aufweist,
- wobei ein zweites Kernblech (10, 110, 210, 310, 410, 510, 610) aus mindestens zwei Blechsegmenten (11, 12, 13) mit an den Endbereichen korrespondierenden geraden Schnittkanten besteht und die zusammengesetzten geraden Schnittkanten formschlüssig eine gerade Stoßkante (102, 102a, 202, 202a, 202b, 302, 302a, 402, 402a, 502, 502a) bilden,
- wobei die Stoßkante (102, 102a, 202, 202a, 202b, 302, 302a, 402, 402a, 502, 502a) des zweiten Kernbleches (10, 110, 210, 310, 410, 510, 610) einen vom Winkel Φ₁ der Stoßkante (2) eines ersten Kernbleches (10, 110, 210, 310, 410, 510, 610) abweichenden Winkel Φ₂ bezogen auf die Längsrichtung des Endbereichs eines der Blechsegmente (11, 12, 13) des zweiten Kernbleches (10, 110, 210, 310, 410, 510, 610) aufweist, **dadurch gekennzeichnet,**
- **dass** das erste Kernblech (10, 110, 210, 310, 410, 510, 610) mit einem Winkel Φ₁ der Stoßkante (2) von ungefähr 0 Grad und dem zweiten Kernblech (10, 110, 210, 310, 410, 510, 610) mit der geraden Stoßkante (102, 102a, 202, 202a, 202b, 302, 302a, 402, 402a, 502, 502a) des zweiten Kernblechs (10, 110, 210, 310, 410, 510, 610) mit einem Winkel Φ₂ von ungefähr 90 Grad und einem dritten Kernblech (10, 110, 210, 310, 410, 510, 610) mit einem Winkel Φ₃ der Stoßkante (102a, 202a, 302a, 402a, 502a) des dritten Kernblechs (10, 110, 210, 310, 410, 510, 610) von ungefähr 45 Grad in einer alternierenden Abfolge angeordnet sind.

2. Transformatorkern nach Anspruch 1,
**dadurch gekennzeichnet, dass**
das erste Kernblech (10, 110, 210, 310, 410, 510, 610) aus mindestens drei Kernblechsegmenten (11, 12, 13) besteht, wobei zwischen dem ersten Kernblechsegment (11, 12, 13) und dem zweiten Kernblechsegment (11, 12, 13) formschlüssig eine gerade Stoßkante (2) in einem Winkel Φ₁ von 45 Grad ausgebildet und das zusammengesetzte erste und zweite Kernblechsegment (11, 12, 13) formschlüssig eine gerade Stoßkante (2a) mit dem dritten Kernblechsegment (11, 12, 13) in einem Winkel Φ₂ von 0 Grad in Längsrichtung des Endbereichs des dritten Kernblechsegmentes (11, 12, 13) aufweist.

3. Transformatorkern (1) nach einem der Ansprüche 1 oder 2,
**dadurch gekennzeichnet, dass**
die Blechsegmente (11, 12, 13) aus kaltgewalzten kornorientierten Eisenblechen bestehen.

## Claims

1. Transformer core (1) consisting of layered core laminations (10, 110, 210, 310, 410, 510, 610),
- the core laminations (10, 110, 210, 310, 410, 510, 610) consisting of at least two segmental laminations (11, 12, 13) and having a straight crosscut edge in the end region of the first segmental lamination (11) and positively forming a straight abutting edge (2, 102, 102a, 202, 202a, 202b, 302, 302a, 402, 402a, 502, 502a) with a corresponding straight crosscut edge of an end region of the second segmental lamination (12, 13), and the abutting edge (2, 102, 102a, 202, 202a, 202b, 302, 302a, 402, 402a, 502, 502a) having an angle Φ relative to the longitudinal direction of the end region of a segmental lamination (11, 12, 13),
- a second core lamination (10, 110, 210, 310, 410, 510, 610) consisting of at least two segmental laminations (11, 12, 13) with straight crosscut edges corresponding at the end regions, and the assembled straight crosscut edges positively forming a straight abutting edge (102, 102a, 202, 202a, 202b, 302, 302a, 402, 402a, 502, 502a),
- the abutting edge (102, 102a, 202, 202a, 202b, 302, 302a, 402, 402a, 502, 502a) of the second core lamination (10, 110, 210, 310, 410, 510, 610) having an angle Φ₂ with reference to the longitudinal direction of the end region of one of the segmental laminations (11, 12, 13) of the second core lamination (10, 110, 210, 310, 410, 510, 610) which deviates from the angle Φ₁ of the abutting edge (2) of a first core lamination (10, 110, 210, 310, 410, 510, 610),
**characterized**
- **in that** the first core lamination (10, 110, 210, 310, 410, 510, 610) with an angle Φ₁ of the abutting edge (2) of approximately 0 degrees and the second core lamination (10, 110, 210, 310, 410, 510, 610) with the straight abutting edge (102, 102a, 202, 202a, 202b, 302, 302a, 402, 402a, 502, 502a) of the second core lamination (10, 110, 210, 310, 410, 510, 610) with an angle Φ₂ of approximately 90 degrees and a third core lamination (10, 110, 210, 310, 410, 510, 610) with an angle Φ₃ of the abutting edge (102a, 202a, 302a, 402a, 502a) of the third core lamination (10, 110, 210, 310, 410, 510, 610) of approximately 45 degrees are arranged in an alternating sequence.

2. Transformer core according to Claim 1,
**characterized in that**
the first core lamination (10, 110, 210, 310, 410, 510, 610) consists of at least three segmental core laminations (11, 12, 13), a straight abutting edge (2) being positively formed at an angle Φ₁ of 45 degrees between the first segmental core lamination (11, 12, 13) and the second segmental core lamination (11, 12, 13), and the assembled first and second segmental core lamination (11, 12, 13) having in a positively fitting manner a straight abutting edge (2a) with the third segmental core lamination (11, 12, 13) at an angle Φ₂ of 0 degrees in the longitudinal direction of the end region of the third segmental core lamination (11, 12, 13).

3. Transformer core (1) according to one of Claims 1 or 2,
**characterized in that**
the segmental laminations (11, 12, 13) consist of cold-rolled grain-oriented iron laminations.

## Revendications

1. Noyau ( 1 ) de transformateur constitué de tôles ( 10, 110, 210, 310, 410, 510, 610 ) de noyau feuilletées,
- dans lequel les tôles ( 10, 110, 210, 310, 410, 510, 610 ) de noyau sont constituées d'au moins deux segments ( 11, 12, 13 ) de tôle et ont, dans la zone d'extrémité du premier segment ( 11 ) de tôle, un bord de coupe droit et forme, avec un bord de coupe droit correspondant d'une zone d'extrémité du deuxième segment ( 12, 13 ) de tôle à complémentarité de forme, un joint ( 2, 102, 102a, 202, 202a, 202b, 302, 302a, 402, 402a, 502, 502a ) droit et les joints ( 2, 102, 102a, 202, 202a, 202b, 302, 302a, 402, 402a, 502, 502a ) font un angle Φ avec la direction longitudinale de la zone d'extrémité d'un segment ( 11, 12, 13 ) de tôle,
- dans lequel une deuxième tôle ( 10, 110, 210, 310, 410, 510, 610 ) de noyau est constituée d'au moins deux segments ( 11, 12, 13 ) de tôle ayant des joints droit correspondants aux zones d'extrémité et les joints droits, mis ensemble, forment à complémentarité de forme un joint ( 102, 102a, 202, 202a, 202b, 302, 302a, 402, 402a, 502, 502a ) droit,
- dans lequel, les joints ( 102, 102a, 202, 202a, 202b, 302, 302a, 402, 402a, 502, 502a ) de la deuxième tôle ( 10, 110, 210, 310, 410, 510, 610 ) de noyau font, avec la direction longitudinale de la zone d'extrémité de l'un des segments ( 11, 12, 13 ) de la deuxième tôle ( 10, 110, 210, 310, 410, 510, 610 ) de noyau, un angle Φ₂ différent de l'angle Φ₁ du joint ( 2 ) d'une première tôle ( 10, 110, 210, 310, 410, 510, 610 ) de noyau,
**caractérisé**
- **en ce que** la première tôle ( 10, 110, 210, 310, 410, 510, 610 ) du noyau avec un angle Φ₁ du joint ( 2 ) d'environ 0° et la deuxième ( 10, 110, 210, 310, 410, 510, 610 ) du noyau avec le joint ( 102, 102a, 202, 202a, 202b, 302, 302a, 402, 402a, 502, 502a ) droit de la deuxième tôle ( 10, 110, 210, 310, 410, 510, 610 ) du noyau avec un angle Φ₁ d'environ 90° et une troisième tôle ( 10, 110, 210, 310, 410, 510, 610 ) du noyau avec un angle Φ₃ du joint ( 102a, 202a, 302a, 402a, 502a ) de la troisième tôle ( 10, 110, 210, 310, 410, 510, 610 ) du noyau d'environ 45° sont disposées en se succédant en alternance.

2. Noyau de transformateur suivant la revendication 1, **caractérisé en ce que** la première tôle ( 10, 110, 210, 310, 410, 510, 610 ) du noyau est constituée d'au moins trois segments ( 11, 12, 13 ) de tôle du noyau, un joint de droit suivant un angle Φ₁ de 45° étant formé entre le premier segment ( 11, 12, 13 ) de tôle du noyau et le deuxième segment ( 11, 12, 13 ) de tôle du noyau et le premier et le deuxième segments ( 11, 12, 13 ) de tôle du noyau assemblés à complémentarité de forme ont un joint ( 2a ) droit avec le troisième segment ( 11, 12, 13 ) de tôle du noyau suivant un angle Φ₂ de 0° dans la direction longitudinale de la zone d'extrémité du troisième segment ( 11, 12, 13 ) de tôle du noyau.

3. Noyau de transformateur ( 1 ) suivant l'une des revendications 1 ou 2,
**caractérisé en ce que** les segments ( 11, 12, 13 ) de tôle sont en tôle de fer à orientation de grains laminée à froid.
